# FASCICULE DE BREVET EUROPEEN

(11) **EP 0 635 167 B1**
(45) Date de publication et mention de la délivrance du brevet: **24.03.1999**
(21) Numéro de dépôt: 94906938.9
(22) Date de dépôt: 10.02.1994
(51) Int. Cl.: H01R 13/633, H01R 23/02

(54) **CONNETEUR MALE DECONNECTABLE POUR RESEAU DE COMMUNICATION**
TRENNBARER STECKVERBINDER FÜR KOMMUNIKATIONSNETZ
DISCONNECTABLE MALE CONNECTOR FOR USE IN A COMMUNICATION NETWORK

(30) Priorité: 10.02.1993 FR 9301463
(43) Date de publication de la demande: 25.01.1995
(73) Titulaire: ALCATEL, 75008 Paris (FR)
(72) Inventeur: LECOMTE, Didier, F-84300 Cavaillon (FR); LALOUM, Laurent, F-84000 Avignon (FR)
(74) Mandataire: Buffière, Michelle
(86) Numéro de dépôt international: FR9400154
(87) Numéro de publication internationale: WO9418724

(56) Documents cités:
- EP-A- 0 175 868
- DE-A- 3 918 518
- FR-A- 2 379 918
- GB-A- 2 243 033
- US-A- 4 286 835
- US-A- 4 412 715
- US-A- 4 707 046
- US-A- 5 118 310
- US-A- 5 181 858

## Description

### DOMAINE TECHNIQUE

La présente invention concerne un connecteur mâle déconnectable pour réseau de communication.

Elle s'applique notamment aux réseaux de transmission utilisant des câbles multilignes tels que par exemple des réseaux, locaux ou non, qui permettent des transmissions de données informatiques ou des transmissions de données téléphoniques numériques. Il est indispensable de pouvoir raccorder en dérivation et/ou en série sur chacun de ces réseaux et de façon simple, un ou plusieurs équipements terminaux de traitement de données informatiques et/ou téléphoniques, selon le type de réseau considéré.

### ETAT DE LA TECHNIQUE ANTERIEURE

Un connecteur mâle, qui permet de relier grâce aux lignes d'un câble de communication un terminal informatique et/ou téléphonique à un réseau, par insertion de ce connecteur mâle dans un connecteur femelle ayant ses bornes de connexion reliées à ce réseau, est décrit, par exemple, dans la demande de brevet européen N° 0366556 déposée le 26 octobre 1989.

Cette demande de brevet décrit plus précisément un ensemble universel de connexion pour raccorder un terminal de traitement à un réseau de transmission de données. Cet ensemble universel comporte un connecteur mâle et un connecteur femelle. Le connecteur mâle comporte notamment un support isolant parallélépipédique ayant deux faces latérales, une face supérieure, une face inférieure, une face avant et une face arrière, et des bornes de connexion partiellement noyées dans le support et débouchant sur l'une des faces supérieure ou inférieure. Ces bornes sont reliées à des lignes d'un câble de communication entouré d'une gaine isolante et entrant dans le support par sa face arrière. Les bornes de connexion du connecteur mâle entrent respectivement en contact par glissement avec des bornes correspondantes d'un connecteur femelle. Ces bornes du connecteur femelle sont situées dans un boltier et sont respectivement reliées à des lignes d'un réseau de communication. Les contacts entre les bornes du connecteur mâle et du connecteur femelle s'établissent lors de l'insertion du connecteur mâle dans une fenêtre d'entrée découpant une face avant du boltier du conducteur femelle. Cette fenêtre d'entrée présente des bords qui sont respectivement parallèles aux faces du support isolant du connecteur mâle. Le support isolant décrit dans cette demande de brevet comporte en outre une languette élastique rigide pour verrouiller la position du connecteur mâle.

Les connecteurs mâles de ce type ont pour avantage essentiel d'être de format très réduit et d'assurer un bon verrouillage de la position du connecteur mâle dans le connecteur femelle.

Mais de tels connecteurs mâles sont monoblocs ou peuvent être considérés comme monoblocs : c'est-à-dire que, lors d'une utilisation normale la partie connecteur mâle est indéformable. Pour réaliser la déconnexion entre le connecteur mâle et le connecteur femelle, une action humaine est indispensable. Le connecteur mâle reste donc connecté au connecteur femelle lors d'une traction sur le câble, avec toutes les conséquences très importantes qui peuvent en découler : risque pour une personne de trébucher à cause du câble et de tomber en se blessant, et entraîner dans son mouvement un appareil onéreux comme un ordinateur, ou un appareil de mesure.

Une demande de brevet français n° 90 08831 déposée le 11 juillet 1990 décrit un connecteur mâle pour réseau de communication informatique et/ou téléphonique, de type décrit plus haut, qui comprend une targette s'engageant sous la languette élastique rigide et reliée au câble, pour libérer la languette, lors d'une traction sur le câble, lorsque le connecteur mâle est inséré dans le connecteur femelle. Ce connecteur permet donc en cas de traction intempestive sur le câble qui relie le connecteur mâle à un appareil, lorsque ce connecteur est engagé dans le connecteur femelle, de faciliter sa déconnexion, mais la structure de connecteur est assez compliquée à réaliser.

Les connecteurs mâles de l'art antérieur assurent le contact électrique entre un contact et un fil, correspondant à une ligne du câble de communication, par déplacement du contact et perforation de l'isolant du fil. Ils présentent, de ce fait, plusieurs inconvénients :
- la position du contact étant figée de façon précise par diverses normes (par exemple la norme ISO 8877), le sertissage nécessitant un outillage spécifique, et la position n'étant pas aisément vérifiable sur site de montage, des incertitudes subsistent sur la position et l'orientation des contacts vis-à-vis de ces normes.
- la tenue du contact pour tous les types de connecteurs est réalisée par harpon, cette méthode de fixation n'assure pas un positionnement correct des contacts. Leurs faces utiles, zone de liaison électrique, ont toutes des orientations différentes par rapport à la référence.
- un effort important est appliqué sur le contact pour perforer l'isolant, traverser les brins de cuivre, et assurer son maintien dans la matière plastique du connecteur. En conséquence, les différents points contacts avec les contacts et les fils correspondants d'un câble ne sont pas alignés sur une droite, mais plutôt sur une courbe. De plus, ces fils doivent être multibrins. L'effort mécanique détériore la surface du contact.

On connaît aussi par le document FR-A 2 379 918 un connecteur détachable de raccordement d'un câble de transmission de signaux à un dispositif d'interface d'équipement, en particulier d'engin largable. Ce connecteur est en deux parties qui sont verrouillées positivement ensemble. Sa partie mâle est ancrée de manière détachable sur le câble pour que le câble se sépare de cette partie, lors d'une traction importante sur lui.

Le document US-A-4 707 046 divulgue une solution analogue à la précédente, c'est-à-dire dans laquelle le câble se désolidarise de l'ensemble connecteur mâle - connecteur femelle.

Pour les applications visées par la présente demande ce mode de déconnexion n'est pas satisfaisant car il impose de refaire le raccordement du câble au connecteur mâle après toute déconnexion lors d'une traction intempestive sur le câble.

L'invention a pour objet de résoudre les problèmes de déconnexion lors d'une traction intempestive sur le câble en proposant une solution plus simple et moins coûteuse.

L'invention a pour objet un connecteur mâle déconnectable pour réseau de communication, destiné à relier les fils de ligne d'un câble multiligne aux lignes du réseau par enfichage de ce connecteur mâle dans un connecteur femelle à bornes reliées aux lignes du réseau, comportant un boîtier support dont une première partie terminale reçoit ledit câble et une deuxième partie terminale opposée forme une tête de connexion enfichable dans ledit connecteur femelle, des moyens de connexion montés dans ledit boîtier support, reliés aux fils de ligne dudit câble et par ailleurs accessibles sur ladite tête de connexion, pour leur mise en contact avec lesdites bornes lors de l'enfichage de ladite tête dans le connecteur femelle, des moyens de blocage dudit câble dans ladite première partie terminale du boîtier support, et des moyens de verrouillage prévus sur ladite tête de connexion pour son verrouillage dans ledit connecteur femelle, caractérisé en ce que ledit boîtier support comporte ladite tête de connexion et un corps assemblés et séparables l'un de l'autre, tous deux pourvus à cet effet de moyens de solidarisation comportant des languettes latérales déformables sur ladite tête de connexion et des surfaces latérales d'appui sur ledit corps, solidarisant ladite tête de connexion en place sur ledit corps et les désolidarisant par traction intempestive sur ledit câble connecté audit réseau.

Avantageusement, ladite tête de connexion est munie d'au moins une cavité et ledit corps d'un ergot qui entre dans ladite cavité pour le positionnement de ladite tête sur ledit corps. La tête de connexion comprend deux languettes latérales comportant chacune une face inclinée proche de son extrémité reçue dans le corps et ledit corps comprend deux parois latérales inclinées sur lesquelles prennent respectivement appui les faces inclinées des deux languettes pour constituer les moyens de solidarisation de la tête sur le corps.

Un tel connecteur présente de nombreux avantages, et notamment :
- il permet de réduire le nombre de pièces utilisées en augmentant les fonctions de chacune,
- il permet une déconnexion rapide par une séparation en deux parties,
- il permet une diminution du coût de fabrication.

L'invention a également pour objet de résoudre les autres problèmes en séparant les fonctions : contact électrique avec les bornes du connecteur femelle, fixation sur le boîtier support isolant, contact électrique avec les fils du câble, et en utilisant notamment une nouvelle façon de réaliser les contacts avec les fils du câble de communication.

Ainsi, dans une réalisation particulièrement avantageuse du connecteur de l'invention, les moyens de connexion comportent d'une part des premiers moyens de connexion auxdits fils du câble de communication, et d'autre part des seconds moyens de connexion par glissement avec les bornes du connecteur femelle, qui sont reliés les uns aux autres dans le corps.

Avantageusement, des moyens de blocage du câble sont prévus dans l'extrémité du boîtier opposée à ladite tête de connexion, afin que les fils ne puissent se déplacer.

Avantageusement, ce connecteur comprend un ensemble couvercle contenant lesdits moyens de blocage dudit câble et des moyens de raccordement recevant les fils du câble, adapté audit corps et bloqué sur celui-ci en le fermant et reliant les fils du câble aux premiers moyens de connexion.

Les premiers moyens de connexion comportent des contacts en forme de fourche correspondant respectivement à chaque fil, chaque contact étant situé au-dessous de l'extrémité de l'un des fils de manière telle que lors de l'enfoncement de l'ensemble couvercle sur le corps, chaque extrémité de fil soit sertie dans la fourche de l'un de ces contacts. Chaque contact comprend au moins deux branches munies chacune, sur sa ou ses faces internes, d'au moins une aspérité destinée à déchirer la gaine du fil correspondant et ainsi réaliser le contact avec l'âme de celui-ci. Ces contacts en forme de fourche sont rapportés à la surface d'un circuit imprimé comportant des pistes imprimées constituant les seconds moyens de connexion avec les bornes respectives du connecteur femelle.

Avantageusement, ladite tête de connexion comporte une cavité principale recevant ledit circuit imprimé et présente des parois inclinées sur lesquelles repose le circuit imprimé et des gorges de guidage pour recevoir les bornes du connecteur femelle et les positionner sur les pistes du circuit imprimé.

Avantageusement, les moyens de raccordement sont munis de plusieurs logements dans lesquels sont introduites les extrémités des fils du câble de communication. L'ensemble couvercle comporte une partie arrière, par laquelle peut être introduite et bloquée l'extrémité du câble dont la gaine a été enlevée pour libérer l'extrémité des fils, et une partie avant dans laquelle sont montés lesdits moyens de raccordement recevant les extrémités des fils guidés par une portée inclinée entre lesdites parties arrière et avant. Dans sa partie arrière, ce couvercle est muni de deux parois latérales munies de crémaillères internes entre lesquelles peut être introduite une pièce de blocage appartenant aux moyens de blocage du câble et munie de crémaillères externes prévues pour s'adapter aux crémaillères internes du couvercle. Cette pièce de blocage comprend également, sur chacune de ses faces latérales, un ergot prévu pour se déplacer dans une rainure réalisée dans la partie médiane de chaque crémaillère interne du couvercle.

Le couvercle comporte des fentes latérales lui permettant de s'adapter aux parois latérales dudit corps, et des rainures verticales prévues pour venir s'adapter respectivement sur des saillies verticales situées sur les parois latérales dudit corps.

Une répartition avantageuse des pièces du connecteur de l'invention se basant sur deux fonctions, comporte :
- d'une part, les éléments servant au blocage mécanique qui sont les moyens de blocage de câble, le couvercle venant s'emboîter dans le support pour fermer l'ensemble : ces pièces peuvent être en matière plastique métallisée afin qu'il y ait continuité avec le blindage du câble et le nième point, par exemple le neuvième point, du connecteur femelle.
- d'autre part, les éléments servant au positionnement, qui sont les moyens de raccordement localisant les fils du câble dans les logements, la tête de connexion positionnant les bornes du connecteur femelle face à chaque piste du circuit imprimé. Ces pièces peuvent être en matière plastique isolante transparente afin de visualiser les divers éléments de connexion, comme la position des fils dans les moyens de raccordement, ou encore le positionnement du circuit imprimé dans la tête de connexion, cette dernière ne pouvant être conductrice sous peine de relier les pistes entre elles, auquel cas on aurait un point électrique commun contrairement à ce qui est recherché et qui est d'obtenir la transmission de par exemple huit lignes indépendantes.

Un connecteur ayant de telles caractéristiques présente de nombreux avantages, et notamment :
- La position de chaque point de contact est fixée avant le sertissage des fils par un moyen ne nécessitant que des efforts très modérés.
- La tenue des contacts est réalisée par un moyen sans déformation mécanique de matière, par exemple collage surmoulage ou soudés sur un circuit imprimé.
- Pour assurer la mise en place des contacts, il n'est plus nécessaire d'exercer un effort important, les points contact sont donc bien positionnés et alignés.
- En reportant vers l'arrière le sertissage des fils, on peut utiliser des fils ayant un diamètre sur isolant plus important, ce qui permet d'utiliser des câbles ayant des caractéristiques plus performantes.

Dans une variante de réalisation, chaque contact en forme de fourche est la première extrémité d'une borne de connexion partiellement noyée dans le support, et dont la seconde extrémité permet de réaliser le contact avec les bornes respectives du connecteur femelle.

### BREVE DESCRIPTION DES DESSINS

- la figure 1 représente schématiquement un réseau de transmission de données dans lequel intervient un connecteur conforme à l'invention,
- la figure 2 représente schématiquement et en coupe longitudinale un connecteur mâle de l'art antérieur, en position insérée dans un connecteur femelle,
- la figure 3 représente schématiquement et en perspective éclatée et en coupe partielle le connecteur mâle de l'invention,
- la figure 4 représente une vue en coupe longitudinale du connecteur mâle de l'invention, dans deux positions du couvercle, et dans deux positions de la partie avant du support,
- la figure 5 représente le circuit intégré muni de contacts, destiné à être introduit dans le support du connecteur mâle de l'invention.

### EXPOSE DETAILLE DE MODES DE REALISATION

La figure 1 représente schématiquement un réseau de transmission de données entre deux stations 2, 3 communiquant au moyen d'un câble multilignes. L'ensemble de connexion 4 permet de brancher, en dérivation sur ce réseau, par un câble de connexion 5, un autre terminal ou une autre station 6. Cet ensemble de connexion comporte un connecteur femelle relié à deux tronçons successifs 7, 8 du câble de communications du réseau, et le connecteur mâle de l'invention relié au câble de connexion 5. Le câble de connexion 5, comme les tronçons de câbles 7, 8 de transmission du réseau, est de préférence un câble multilignes avec blindage de masse. Il peut, par exemple, contenir huit lignes conductrices constituée chacune d'un conducteur entouré d'une gaine isolante. Il peut également comporter un blindage de masse, constitué par exemple par une enveloppe métallique enroulée autour des lignes.

Dans ce type de câble multilignes, certaines lignes sont destinées à assurer des transmissions dans un premier sens, tandis que d'autres lignes sont destinées à assurer des transmissions dans un sens opposé.

Un connecteur mâle pour réseau de communication informatique et/ou téléphonique de l'art antérieur est représenté schématiquement et en coupe longitudinale sur la figure 2. Ce connecteur comporte un support isolant parallélépipédique 20. Des bornes de connexion 21 sont partiellement noyées dans le support 20 et débouchent sur la face supérieure du support. Ces bornes sont reliées à des fils 22 formant les lignes d'un câble de communication 23 entourées d'une gaine isolante et entrant dans le support 20 par sa face arrière 24.

Les bornes de connexion 21 du connecteur mâle entrent respectivement en contact par glissement avec des bornes correspondantes 25 d'un connecteur femelle. Les bornes du connecteur femelle sont enfermées dans un boîtier 26 et sont respectivement reliées à des lignes du réseau de communication. Le boltier du connecteur femelle présente une fenêtre d'entrée qui permet l'insertion du connecteur mâle.

Le support 20 représenté sur la figure 2 comporte aussi une languette élastique rigide 27, rendue solidaire de ce support, au voisinage de ses faces inférieure et avant par une embase 28 plus large que la languette 27. Cette languette 27 et cette embase 28 sont inclinées par rapport à la face inférieure du rapport 20 et s'engagent dans une découpe correspondante de la face avant du boltier 26. L'embase 28 comporte un épaulement transversal de verrouillage 29. Pour faciliter l'insertion du connecteur mâle dans le connecteur femelle, l'embase 28 et l'épaulement 29 peuvent être reliés par une surface inclinée. L'épaulement 29 est lui aussi de préférence incliné, comme représenté sur la figure.

Au cours de l'insertion du connecteur mâle dans la fenêtre du connecteur femelle, la languette 27 et l'embase 28 se rabattent progressivement vers la face inférieure du support 20 par appui et glissement de cette embase et de la surface inclinée sur les bords de la découpe 30. A la fin de l'insertion, la languette 27 et l'embase 28 s'éloignent de la face inférieure du support 20 pour verrouiller la position du connecteur mâle par appui de l'épaulement 29 sur une paroi interne de la face avant du boîtier 26.

Le connecteur comporte, de plus, un cavalier 35 en matière isolante par exemple, qui vient enserrer le support 20, au voisinage de la face arrière 24 de ce support. Ce cavalier recouvre partiellement les faces latérales et la face supérieure du support, pour appuyer sur l'extrémité 36 de chaque fil 22, du câble de communication 23 présent à l'intérieur du support 20 ; cet appui permet d'assurer les contacts respectifs entre les extrémités des fils et les bornes correspondantes du connecteur mâle. Chaque borne de connexion 21 présente, du côté de la face arrière 24 du support 20, une forme en pointe permettant grâce à l'appui du cavalier 35 sur la ligne 22, de perforer l'isolant entourant ce fil jusqu'au conducteur entouré par cet isolant ; la borne et le conducteur du fil sont alors en contact. Le cavalier 35 est maintenu sur le support 20 par exemple grâce à des lumières 37 réalisées sur les faces latérales de ce cavalier et qui s'engagent sur des bossages 38 présents sur les faces latérales du support 20. Le cavalier 35 assure un blocage efficace des fils 22 du câble 23.

Les faces latérales du support 20 sont au moins partiellement métallisées au voisinage des contacts respectifs entre les bornes de connexion 21 et les extrémités 36 des fils du câble, pour former un fourreau de blindage qui est relié à une gaine métallique de blindage du câble. Ce blindage est apte à entrer en contact avec un fourreau de blindage entourant les bornes du conducteur femelle, à l'intérieur du boîtier 26. Le blindage du connecteur femelle est lui-même relié à un fourreau de blindage des lignes du réseau.

Mais un tel connecteur présente de nombreux défauts :
- il n'y a pas de déconnexion en cas de traction intempestive sur le câble,
- il existe des incertitudes sur la position et l'orientation des points contacts entre les fils et les bornes vis-à-vis des normes,
- la méthode de fixation des contacts utilisée n'assure par un bon positionnement de ceux-ci,
- les points de contacts ne sont pas alignés.

Pour pallier ces différents défauts, le connecteur de l'invention permet de séparer d'une part les fonctions : connexion et verrouillage et d'autre part les fonctions contact électrique avec les bornes du connecteur femelle, fixation sur le support en matière isolante, contact électrique avec les fils du câble.

Ainsi, comme représenté sur les figures 3 et 4, le connecteur mâle de l'invention comprend deux parties :
- un boltier support 40 comprenant deux parties 80 en matériau isolant et 81 en matériau métallisé pouvant être séparées, la première partie 80 étant munie dans sa partie inférieure d'une languette élastique rigide 41,
- un ensemble couvercle 100 comprenant une pièce de raccordement 91 en matière isolante positionnant les fils 43 de la pièce 54 en matière métallisée bloquant le câble 44 de communication et d'un couvercle 42 en matière métallisée.

Le boltier support 40 comprend dans sa partie avant 80 une cavité 45 dans laquelle peut être disposé un circuit imprimé 46 qui repose alors dans sa partie avant sur des parois inclinées 47 de la partie avant 80, et dans ses parties arrière et centrale sur des ergots 48 et 48' de la partie arrière 81. Dans sa partie arrière, le circuit imprimé 46 est inséré dans la gorge 78 d'une butée 79 solidaire du corps 81. Sur la partie avant 80, la cavité 45 débouche vers l'extérieur par des gorges de guidage 49 permettant de bien guider les contacts du connecteur femelle vers les contacts du circuit imprimé 46 correspondant.

Le boîtier 40 est donc constitué de deux parties : une pièce 80 ou tête de connexion et une pièce 81 ou corps, qui peut être métallisé entièrement assurant ainsi la protection des données transmises contre les émissions d'ondes électromagnétique ou de l'électricité statique.

La tète de connexion 80 possède une cavité 82 permettant de recevoir un ergot 83 du corps 81. Cet ergot permet de positionner les deux pièces entre elles. Le circuit imprimé 46 assure entre les deux pièces 80 et 81 un guidage transversal.

Le maintien de la pièce 80 sur la pièce 81 est réalisé par les languettes 84 et 85. Ces languettes prennent appui sur des faces inclinées 86 et 87 de la pièce 81 par l'intermédiaire des faces 88 et 89 de manière à permettre ce maintien.

En fonctionnement normal, le connecteur ne peut reculer, il est bloqué en position retrait par une butée sur le connecteur femelle qui prend appui sur une face 51 de la languette 41. Une traction sur le câble du connecteur rend solidaires le connecteur mâle et le connecteur femelle.

Comme dans le connecteur de l'art antérieur, la languette 41 est rendue solidaire du support par une embase plane 50, plus large que la languette. Cette languette 41 et cette embase 50 sont inclinées. L'embase 50 qui relie la languette 41 au support 40 comporte un épaulement transversal 51 permettant, en fin d'insertion, le verrouillage du connecteur mâle dans le connecteur femelle qui n'a pas été représenté sur la figure 3, mais qui apparaît schématiquement sur la figure 2.

Le couvercle 42 comporte une partie arrière par laquelle peut être introduite l'extrémité du câble 44 dont la gaine a été enlevée pour libérer l'extrémité des fils 43.

Dans sa partie avant, le couvercle 42 rejoint la pièce 91 munie de logements 70 pour les extrémités de fils reliés à la partie arrière par une portée inclinée 52.

Dans sa partie arrière, le couvercle 42 comprend deux parois latérales munies de crémaillères internes 53 entre lesquelles peut être introduite une pièce de blocage 54 du câble, munie de crémaillères externes 55 prévues pour s'adapter aux crémaillères internes 53 du couvercle 42. Cette pièce de blocage 54 comprend également, sur chacune de ses faces latérales, un ergot 56 prévu pour se déplacer dans une rainure 57 réalisée dans chaque crémaillère du couvercle 42. Le couvercle 42 comporte des fentes latérales 60 lui permettant de s'adapter aux parois du support 40. Il comprend également des rainures verticales 61 prévues pour venir s'adapter respectivement sur des saillies verticales 62 situées sur les faces latérales dudit support 40.

Le connecteur mâle forme donc un ensemble déformable qui peut se scinder en deux : la pièce 80 qui comprend la languette 41 et le corps 81. Le connecteur mâle étant en position assemblée représentée sur la figure 4, les faces 88 et 89 de la tête de connexion 80 sont en contact avec les faces 86 et 87 du corps 81. Une traction sur le câble plaque le connecteur mâle sur le connecteur femelle par l'intermédiaire de la surface 51, un effort de traction tend à écarter les pièces 80 et 81. Les faces d'appui (86, 87, 88, 89) entre ces deux pièces sont inclinées à l'effort. Ce dernier peut se décomposer en une composante parallèle à l'effort de traction et une composante perpendiculaire à l'effort de traction. La composante perpendiculaire a tendance à rapprocher les deux languettes 84 et 85 l'une de l'autre et donc de permettre à la pièce 80 de se désolidariser de la pièce 81, et donc de l'ensemble du connecteur mâle.

Dans la suite de la description, pour simplifier l'explication, on parlera de support 40 pour désigner l'ensemble des deux parties 80 et 81 solidarisées entre elles.

Le circuit imprimé 46, tel que représenté sur la figure 5 comporte des pistes conductrices 64 à l'extrémité desquelles des contacts 65 en forme de fourches, par exemple à trois branches 66 peuvent être introduits dans des trous métallisés 67. Ces contacts sont disposés en quinconce selon deux lignes transversales. Une fois le circuit imprimé 46 disposé dans le support 40, chaque contact est situé au-dessous de l'extrémité d'un fil 43 de manière telle que lors de l'enfoncement de l'ensemble couvercle 100 sur le support 40, chaque extrémité de fil 43 soit sertie entre les branches 66 d'un contact 65.

Chaque contact 65 comprend au moins deux branches 66 munies chacune sur sa (ou ses) face(s) interne(s) d'au moins une aspérité 68 destinée à déchirer la gaine du fil 43 et ainsi réaliser un contact avec l'âme du fil.

Ces contacts sont donc rapportés à la surface du circuit imprimé 46 qui comporte des pistes imprimées 64 permettant de réaliser le contact avec les bornes respectives du connecteur femelle. Ces contacts sont réalisés en un matériau conducteur dur, par exemple du bronze-béryllium.

Avantageusement, le câble 44 peut comprendre un écran et un drain, fil non isolé qui longe l'écran ; le couvercle 42, la pièce 81 du support 40 et la pièce de blocage 54 peuvent alors être métallisés et reliés électriquement par contact à cet écran et à ce drain afin de protéger la transmission de données des émissions d'ondes électromagnétiques ou de l'électricité statique.

Sur les figures 3 et 4, le support 40 et l'ensemble couvercle 100 sont représentés en deux positions distinctes et consécutives : en une première position dans laquelle ils sont séparés, en une seconde position dans laquelle ils sont rendus solidaires l'un de l'autre.

On peut proposer une autre répartition des pièces de l'ensemble, en se basant sur deux fonctions :
- d'une part, les éléments servant au blocage mécanique qui sont le blocage de câble 54, le couvercle 42 venant s'emboîter dans le support 81 pour fermer l'ensemble. Ces pièces peuvent être en matière plastique métallisée afin qu'il y ait continuité avec le blindage du câble et le nième point, par exemple le neuvième, du connecteur femelle.
- d'autre part, les éléments servant au positionnement des pièces extérieures : la pièce de raccordement 91 localise les fils 43 du câble 44 dans les logements 70, la pièce 80 positionne les contacts du connecteur femelle face à chaque piste du circuit imprimé. Ces pièces peuvent être en matière plastique isolante transparente afin de visualiser les divers éléments de connexion, comme la position des fils dans la pièce 91, ou encore le positionnement du circuit imprimé dans la pièce 80, cette dernière ne pouvant être conductrice sous peine de relier les pistes entre elles, auquel cas on aurait un point électrique commun contrairement à ce qui est recherché et qui est d'obtenir la transmission de par exemple huit lignes indépendantes.

On va analyser à présent les différentes étapes de mise en place des éléments du connecteur mâle de l'invention.
1) On monte le boîtier support 40 :
   On soude les contacts 65, ici au nombre de huit, sur le circuit imprimé 46, comme représenté sur la figure 5. On dispose cet ensemble sur les ergots 48 et 48' de la pièce 81 pour venir en butée dans la gorge 78 de la pièce 79. On assemble alors les pièces 80 et 81 pour former le boîtier support 40.
2) On prépare le câble 44 :
   Le câble 44 est mis à la bonne longueur. La gaine est découpée sur une certaine longueur. L'écran de blindage et le drain de câble 44 sont retournés sur le câble. Les fils 43 du câble 44 sont alors positionnés suivant un code couleur relatif à l'installation ou à une fonction particulière à remplir.
3) On assemble la pièce 91 dans le couvercle 42 :
   La pièce 91 est guidée dans le couvercle 42 par des ergots latéraux qui se déplacent dans des gorges du couvercle 42 non représentés sur les figures. La liaison entre ces deux pièces 91 et 42 est réalisée par la déformation d'un ergot en forme de triangle 92, par exemple, dont est munie la pièce 91 sur sa partie supérieure, à l'intérieur d'un logement cylindrique 93 du couvercle 42. cet assemblage est réalisé en force. Les pointes du triangle interfèrent avec la paroi du logement cylindrique, d'où déformation du triangle, et liaison suffisamment importante de ces deux pièces, 4) On met en place les fils 43 :
   Les fils pré-positionnés les uns par rapport aux autres sont introduits dans les logements de la pièce 91.
5) On bloque le câble 44 :
   Le câble 44 est bloqué grâce à la pièce de blocage 54. Ce blocage est réalisé par un système de type crémaillère. Lors de la mise en place de la pièce 54 et du pincement du câble 44, cette pièce 54 et la pièce 42 métallisées se trouvent en contact électrique entre elles, et également avec l'écran et le drain du câble 44. De cette façon, on assure le contact électrique entre le blindage du câble et les pièces métallisées telles que 54 et 42.
6) On finit l'assemblage du connecteur :
   Le boîtier support 40 et l'ensemble couvercle 100 relié au câble sont réunis pour concrétiser le produit final. Les deux ensembles sont guidés l'un par rapport à l'autre par les saillies verticales 62 du boîtier 40 et des rainures 61 du couvercle 42. Chaque fil 43 vient en contact avec l'un des contacts 65. Un faible effort est alors nécessaire pour percer l'isolant et faire pénétrer l'âme de chaque fil entre les branches 66 d'un contact 65. Lorsque les deux ensembles sont en position, un léger clip se fait entendre. Ce sont les quatre bossages 72 de la pièce 81 qui viennent se loger dans quatre lumières correspondantes 71 réalisées dans les faces latérales du couvercle 42. Le couvercle métallisé 42 vient en contact avec le support 81 métallisé et la continuité électrique est réalisée entre ces deux pièces et donc entre le support 81 et le drain du câble 44.

Lorsque le connecteur mâle ainsi formé est introduit dans un connecteur femelle correspondant, on réalise une continuité électrique pour chaque fil du câble avec le contact en vis-à-vis du connecteur femelle en passant par le circuit imprimé 46, tout en assurant un blindage électromagnétique au niveau de la connexion.

Un tel connecteur présente de nombreux avantages, et notamment :
- le connecteur mâle ainsi réalisé se scinde en deux parties (partie 80 d'un côté, partie 81, circuit imprimé 46 et ensemble couvercle 100 de l'autre) lors d'une traction intempestive sur le câble 44.
- la face supérieure du circuit imprimé qui comporte des pistes assurant le contact avec le connecteur femelle, permet un positionnement franc et précis de la surface de contact vis-à-vis d'une référence de connexion définie dans la norme.
- la fixation des contacts dans le support est réalisée par une méthode sans contrainte par exemple collage, remplissage de résine, soudage ; de ce fait, aucune contrainte n'est exercée sur le connecteur et la déformation vue de bout est nulle.
- la jonction électrique de ce contact avec les fils du câble est réalisée sur la partie arrière de ce contact par déplacement des fils sur les contacts, l'effort de connexion n'est plus additionné à l'effort de fixation des contacts.
- la liaison avec les fils du câble étant reportée à plusieurs millimètres en arrière de la face avant du connecteur, il est possible d'utiliser des fils avec des diamètres sur isolant différents. En effet, la norme fixe la largeur du connecteur, mais à un certain niveau cette largeur est libre. On peut donc écarter les zones de connexion des fils. On peut donc utiliser des fils avec des jauges de numéro plus faible. De plus, ces fils peuvent être monobrin ou multibrins.

Dans une variante de réalisation, le contact peut être réalisé par une borne de connexion, de même type que celle représentée sur la figure 2 ; cette borne ayant alors son extrémité arrière en forme de fourche à plusieurs branches, pour que le fil correspondant puisse être serti de la manière représentée notamment à la figure 5.

## Revendications

1. Connecteur mâle déconnectable pour réseau de communication, destiné à relier les fils de ligne d'un câble multiligne aux lignes du réseau par enfichage de ce connecteur mâle dans un connecteur femelle à bornes reliées aux lignes du réseau, comportant un boîtier support (40) dont une première partie terminale reçoit ledit câble et une deuxième partie terminale opposée forme une tête de connexion (80) enfichable dans ledit connecteur femelle, des moyens de connexion (46, 64, 65) montés dans ledit boîtier support, reliés aux fils de ligne dudit câble et par ailleurs accessibles sur ladite tête de connexion, pour leur mise en contact avec lesdites bornes lors de l'enfichage de ladite tête dans le connecteur femelle, des moyens de blocage (54) dudit câble dans ladite première partie terminale du boîtier support, et des moyens de verrouillage (41) prévus sur ladite tête de connexion pour son verrouillage dans ledit connecteur femelle, caractérisé en ce que ledit boîtier support (40) comporte ladite tête de connexion (80) et un corps (81) assemblés et séparables l'un de l'autre, tous deux pourvus à cet effet de moyens de solidarisation (84, 85, 86, 87) comportant des languettes latérales déformables (84, 85) sur ladite tête de connexion et des surfaces latérales d'appui (86, 87) sur ledit corps (81), solidarisant ladite tête de connexion en place sur ledit corps et les désolidarisant par traction intempestive sur ledit câble connecté audit réseau.

2. Connecteur selon la revendication 1, caractérisé en ce que ladite tête de connexion (80) comporte au moins une cavité (82) et en ce que ledit corps (81) comporte un ergot (83) qui entre dans ladite cavité (82) pour le positionnement de ladite tête sur ledit corps.

3. Connecteur selon l'une des revendications 1 et 2, caractérisé en ce que lesdits moyens de solidarisation comportent sur la tête de connexion (80) deux languettes latérales (84, 85), comportant chacune une face inclinée (88, 89) proche de son extrémité reçue sur ledit corps, et sur le corps (81) deux parois latérales inclinées (86, 87) sur lesquelles prennent respectivement appui les faces inclinées des deux languettes, lorsque ladite tête est en place sur ledit corps.

4. Connecteur selon l'une des revendications 1 à 3, caractérisé en ce que ledit corps (81) est en matériau métallisé.

5. Connecteur selon l'une des revendications 1 à 4 caractérisé en ce que ladite tête de connexion (80) est en matériau plastique, pouvant être transparent.

6. Connecteur selon l'une quelconque des revendications 1 à 5, caractérisé en ce que lesdits moyens de connexion comportent des premiers moyens de connexion (65) auxdits fils (43) du câble (44) et des seconds moyens de connexion (46, 64) par glissement avec les bornes du connecteur femelle, reliés les uns aux autres dans ledit corps (81).

7. Connecteur selon la revendication 6, caractérisé en ce qu'il comporte en outre un ensemble couvercle (100) contenant lesdits moyens de blocage (54) dudit câble et des moyens de raccordement (91) recevant les fils individuels dudit câble, adapté audit corps et bloqué sur lui, au delà de la tête de connexion solidarisée audit corps, pour fermer le corps en reliant lesdits fils du câble auxdits premiers moyens de connexion.

8. Connecteur selon la revendication 7, caractérisé en ce que les premiers moyens de connexion comportent des contacts (65) en forme de fourche correspondant respectivement à chaque fil (43) dudit câble, chaque contact étant situé au-dessous de l'extrémité de l'un des fils (43) de manière telle que, lors de l'enfoncement de l'ensemble couvercle (100) sur le corps (81), chaque extrémité du fil soit sertie dans la fourche du contact correspondant.

9. Connecteur selon la revendication 8, caractérisé en ce que chaque contact (65) en forme de fourche comprend au moins deux branches (66) munies chacune sur sa ou ses faces internes d'au moins une aspérité (68) destinée à déchirer la gaine du fil (43) correspondant et ainsi réaliser le contact avec l'âme de celui-ci.

10. Connecteur selon la revendication 9, caractérisé en ce que chaque contact (65) en forme de fourche peut recevoir des fils (43) de jauges diverses.

11. Connecteur selon l'une des revendications 8 et 9, caractérisé en ce que lesdits seconds moyens de connexion (46, 64) comportent un circuit imprimé (46) à pistes imprimées (64) réalisant le contact avec les bornes respectives du connecteur femelle et auxquelles sont reliés lesdits contacts (65) en forme de fourche.

12. Connecteur selon la revendication 11, caractérisé en ce que ladite tête de connexion (80) comporte une cavité principale (45) recevant ledit circuit imprimé (46), des parois inclinées (47), sur lesquelles repose ledit circuit imprimé reçu dans ladite cavité principale, et des gorges de guidage (49) pour l'ouverture de ladite cavité principale sur l'extérieur et le positionnement des bornes du connecteur femelle sur les pistes du circuit imprimé (46), et en ce que ledit corps (81) comporte des moyens support (48) et de butée (79) dudit circuit imprimé (46).

13. Connecteur selon l'une quelconque des revendications 7 à 12, caractérisé en ce que les moyens de raccordement (91) sont munis de logements (70) dans lesquels sont introduites les extrémités des fils (43) dudit câble.

14. Connecteur selon la revendication 13, caractérisé en ce que ledit ensemble couvercle (100) comporte un couvercle proprement dit (42) ayant une partie arrière ouverte, par laquelle peut être introduite l'extrémité du câble (44) dont la gaine a été enlevée pour libérer l'extrémité des fils (43), et une partie avant dans laquelle sont montés lesdits moyens de raccordement (91) recevant les extrémités desdits fils guidés par une portée inclinée (52) entre lesdites parties arrière et avant, ladite partie arrière recevant lesdits moyens de blocage dudit câble.

15. Connecteur selon la revendication 14, caractérisé en ce que le coucercle (42) est muni dans sa partie arrière de deux parois latérales munies de crémaillères internes (53) et en ce que lesdits moyens de blocage dudit câble sont constitués par une pièce de blocage (54) du câble, reçue entre les crémaillères internes et munie de crémaillères externes (55) prévues pour s'adapter aux crémaillères (53) du couvercle (42).

16. Connecteur selon la revendication 15, caractérisé en ce que ladite pièce de blocage (54) comprend également, sur chacune de ses faces latérales, un ergot (56) prévu pour se déplacer dans une rainure (57) réalisée dans chaque crémaillère interne du couvercle (42).

17. Connecteur selon la revendication 16, caractérisé en ce que le couvercle (42) comporte des fentes latérales (60) lui permettant de s'adapter sur des parois latérales dudit corps (81) et des rainures verticales (61) reçues sur des saillies (62) correspondantes prévues sur les parois latérales dudit corps (81).

18. Connecteur selon la revendication 9, caractérisé en ce que chaque contact (65) en forme de fourche est la première extrémité d'une borne de connexion partiellement noyée dans ledit corps et dont la seconde extrémité permet de réaliser le contact avec les bornes respectives du connecteur femelle.

19. Connecteur selon l'une des revendications 14 à 17, caractérisé en ce que le couvercle (42), le corps (81) et lesdits moyens de blocage (54) sont métallisés et reliés électriquement par contact avec un drain et un écran du câble (44), afin de protéger la transmission de données des émissions d'ondes électromagnétiques ou de l'électricité statique.

## Patentansprüche

1. Trennbarer männlicher Steckverbinder für ein Kommunikationsnetz, der dazu bestimmt ist, die Leitungsdrähte eines mehradrigen Leitungskabels an die Leitungen des Netzes durch Stecken dieses männlichen Steckverbinders in einen weiblichen Steckverbinder mit Anschlussklemmen, die an die Leitungen des Netzes angeschlossen sind, anzuschließen, mit einem Trägergehäuse (40), von dem ein erster Endbereich das Kabel aufnimmt und ein gegenüberliegender zweiter Endbereich einen in den weiblichen Steckverbinder einsteckbaren Verbindungskopf (80) bildet, Verbindungsmitteln (46, 64, 65), die in dem Trägergehäuse montiert sind, die an die Leitungsdrähte des Kabels angeschlossen sind und überdies an dem Verbindungskopf zugänglich sind, für ihr Inkontakttreten mit den Anschlussklemmen beim Einstecken des Kopfes in den weiblichen Steckverbinder, Mitteln zum Blockieren (54) des Kabels in dem ersten Endbereich des Trägergehäuses und Mitteln zum Verriegeln (41), die an dem Verbindungskopf zu seiner Verriegelung in dem weiblichen Steckverbinder vorgesehen sind, **dadurch gekennzeichnet,** dass das Trägergehäuse (40) den Verbindungskopf (80) und einen Körper (81) umfasst, die zusammengefügt und voneinander trennbar sind, die beide zu diesem Zweck mit Mitteln zum Zusammenhalten (84, 85, 86, 87) versehen sind, welche elastische seitliche Zungen (84, 85) an dem Verbindungskopf und seitliche Auflageflächen (86, 87) an dem Körper (81) umfassen, die den Verbindungskopf an dem Körper an Ort und Stelle halten und die sich bei ungewolltem Zug an dem mit dem Netz verbundenen Kabel trennen.

2. Steckverbinder nach Anspruch 1, dadurch gekennzeichnet, dass der Verbindungskopf (80) wenigstens einen Hohlraum (82) umfasst und der Körper (81) einen Vorsprung (83) umfasst, der in den Hohlraum (82) für die Positionierung des Kopfes an dem Körper eindringt.

3. Verbinder nach einem der Ansprüche 1 und 2, dadurch gekennzeichnet, dass die Mittel zum Zusammenhalten an dem Verbindungskopf (80) zwei seitliche Zungen (84, 85), von denen jede eine geneigte Seite (88, 89) in der Nähe ihres Endes, das an dem besagten Körper aufgenommen ist, umfasst, und an dem Körper (81) zwei geneigte seitliche Wandungen (86, 87) umfassen, an denen jeweils die geneigten Seiten der beiden Zungen anliegen, wenn sich der Kopf am Platz an dem Körper befindet.

4. Steckverbinder nach einem der Ansprüche 1 bis 3, dadurch gekennzeichnet, dass der Körper (81) aus einem metallisierten Material ist.

5. Steckverbinder nach einem der Ansprüche 1 bis 4, dadurch gekennzeichnet, dass der Verbindungskopf (80) aus einem Kunststoffmaterial ist, das transparent sein kann.

6. Steckverbinder nach einem beliebigen der Ansprüche 1 bis 5, dadurch gekennzeichnet, dass die Verbindungsmittel erste Mittel zum Verbinden (65) mit den Drähten (43) des Kabels (44) und zweite Mittel zum Verbinden (46, 64) durch Gleiten mit den Anschlussklemmen des weiblichen Steckverbinders umfassen, die aneinander in dem Körper (81) angeschlossen sind.

7. Steckverbinder nach Anspruch 6, dadurch gekennzeichnet, dass er außerdem eine Deckelbaugruppe (100) umfasst, die die Mittel zum Blockieren (54) des Kabels und Anschlussmittel (91), die die einzelnen Leitungen des Kabels aufnehmen, enthält, die an den besagten Körper angepasst ist und an ihm jenseits von dem mit dem Körper fest verbundenen Verbindungskopf blockiert ist, um den Körper zu schließen und dabei die Leitungen des Kabels mit den ersten Verbindungsmitteln zu verbinden.

8. Steckverbinder nach Anspruch 7, dadurch gekennzeichnet, dass die ersten Mittel zum Verbinden Kontakte (65) in Form von Gabeln umfassen, die jeweils jedem Draht (43) des Kabels entsprechen, wobei jeder Kontakt unterhalb des Endes einer der Drähte (43) so gelegen ist, dass während des Andrückens der Deckelbaugruppe (100) an den Körper (81) jedes Ende des Drahtes in die entsprechende Kontaktgabel gequetscht wird.

9. Steckverbinder nach Anspruch 8, dadurch gekennzeichnet, dass jeder Kontakt (65) in Form einer Gabel mindestens zwei Arme (66) umfasst, wobei jeder auf seiner oder seinen inneren Seiten mit wenigstens einer Unebenheit (68) versehen ist, die dazu bestimmt ist, die Umhüllung des entsprechenden Drahts (43) zu zerreissen und so den Kontakt mit dessen Seele zu verwirklichen.

10. Steckverbinder nach Anspruch 9, dadurch gekennzeichnet, dass jeder Kontakt (65) in Form einer Gabel Drähte (43) mit verschiedenen Abmessungen aufnehmen kann.

11. Steckverbinder nach einem der Ansprüche 8 und 9, dadurch gekennzeichnet, dass die zweiten Verbindungsmittel (46, 64) eine gedruckte Schaltung (46) mit gedruckten Leiterbahnen (64) umfassen, die den Kontakt mit den jeweiligen Anschlussklemmen des weiblichen Steckverbinders verwirklichen und an die die besagten Kontakte (65) in Form einer Gabel angeschlossen sind.

12. Steckverbinder nach Anspruch 11, dadurch gekennzeichnet, dass der Verbindungskopf (80) einen Haupthohlraum (45), der die gedruckte Schaltung (46) aufnimmt, geneigte Wandungen (47), an denen die in dem besagten Haupthohlraum aufgenommene gedruckte Schaltung ruht, und Führungsrillen (49) für die Öffnung des besagten Haupthohlraumes nach außen und für die Positionierung der Anschlussklemmen des weiblichen Steckverbinders auf den Leiterbahnen der gedruckten Schaltung (46) umfasst, und dass der Körper (81) Trägermittel (48) und Anschlagmittel (79) für die gedruckte Schaltung (46) umfasst.

13. Steckverbinder nach einem beliebigen der Ansprüche 7 bis 12, dadurch gekennzeichnet, dass die Anschlussmittel (91) mit Aufnahmen (70) versehen sind, in die die Enden der Leitungen (43) des Kabels eingeführt sind.

14. Steckverbinder nach Anspruch 13, dadurch gekennzeichnet, dass die Deckelbaugruppe (100) einen Deckel (42) im eigentlichen Sinn, der einen hinteren offenen Bereich hat, durch den das Ende des Kabels (44) eingeführt werden kann, dessen Hülle abgestreift worden ist, um das Ende der Drähte (43) freizulegen, und einen vorderen Teil umfasst, in welchem die Anschlussmittel (91) montiert sind, die die Enden der Drähte aufnehmen, die durch eine Schrägfläche (52) zwischen dem hinteren und dem vorderen Bereich geführt sind, wobei der hintere Bereich die Mittel zum Blockieren des Kabels aufnimmt.

15. Steckverbinder nach Anspruch 14, dadurch gekennzeichnet, dass der Deckel (42) in seinem hinteren Bereich mit zwei seitlichen Wandungen versehen ist, die mit inneren Zahnstangen (53) versehen sind, und dass die Mittel zum Blockieren des Kabels aus einem Teil zum Blockieren (54) des Kabels bestehen, das zwischen den inneren Zahnstangen aufgenommen ist und mit äußeren Zahnstangen (55) versehen ist, die dazu vorgesehen sind, sich an die Zahnstangen (53) des Deckels (42) anzupassen.

16. Steckverbinder nach Anspruch 15, dadurch gekennzeichnet, dass das Teil zum Blockieren (54) ferner an jeder seiner Seitenflächen einen Vorsprung (56) umfasst, der dazu vorgesehen ist, sich in einer Rinne (57) zu bewegen, die in jeder inneren Zahnstange des Deckels (42) gebildet ist.

17. Steckverbinder nach Anspruch 16, dadurch gekennzeichnet, dass der Deckel (42) seitliche Schlitze (60) umfasst, die es ihm erlauben, sich an seitliche Wandungen des Körpers (81) und vertikale Rillen (61) anzupassen, die an entsprechenden Vorsprüngen (62) aufgenommen sind, die an den seitlichen Wandungen des Körpers (81) vorgesehen sind.

18. Steckverbinder nach Anspruch 9, dadurch gekennzeichnet, dass jeder Kontakt (65) in Form einer Gabel das erste Ende einer Verbindungs-Anschlussklemme ist, die teilweise in dem Körper eingelassen ist und deren zweites Ende es erlaubt, den Kontakt mit den jeweiligen Anschlussklemmen des weiblichen Steckverbinders zu verwirklichen.

19. Steckverbinder nach einem der Ansprüche 14 bis 17, dadurch gekennzeichnet, dass der Deckel (42), der Körper (81) und die Mittel (54) zum Blockieren metallisiert sind und elektrisch durch Kontakt mit einem Drain und einer Abschirmung des Kabels (44) verbunden sind, um die Übertragung von Daten vor Emissionen elektromagnetischer Wellen oder vor statischer Elektrizität zu schützen.

## Claims

1. A disconnectable male connector for a communications network, the connector being designed to connect the line wires of a multiline cable to the lines of the network by plugging the male connector into a female connector having terminals connected to the lines of the network, the male connector comprising: a support housing (40) having a first terminal portion that receives said cable and an opposite second terminal portion that forms a connection head (80) which is pluggable into said female connector; connection means (46, 64, 65) mounted in said support housing, the connection means being connected to the line wires of said cable and also being accessible on said connection head to enable them to be put into contact with said terminals when said head is plugged into the female connector; immobilizing means (54) for immobilizing said cable in said first terminal portion of the support housing; and locking means (41) provided on said connection head for locking it in said female connector; the male connector being characterized in that said support housing (40) includes said connection head (80) and a body (81) which can be assembled together and separated from each other. and to this end are both provided with securing means (84, 85, 86, 87) including deformable lateral tongues (84, 85) on said connection head, and lateral bearing surfaces (86, 87) on said body (81). securing said connection head in place on said body and releasing them when the cable connected to said network is accidentally pulled.

2. A connector according to claim 1, characterized in that said connection head (80) includes at least one cavity (82), and in that said body (81) includes a peg (83) which enters said cavity (82) to position said head on said body.

3. A connector according to claim 1 or 2, characterized in that said securing means include on the connection head (80) two lateral tongues (84. 85) each having an inclined surface (88. 89) near its end received on said body, and on the body (81) two inclined side walls (86. 87) on which the respective inclined surfaces of the two tongues bear when said head is in place on said body.

4. A connector according to any one of claims 1 to 3, characterized in that said body (81) is made of a metallized material.

5. A connector according to any one of claims 1 to 4, characterized in that said connection head (80) is made of plastics material, which may be transparent.

6. A connector according to any one of claims 1 to 5, characterized in that said connection means include first connection means (65) for connection to said wires (43) of the cable (44) and second connection means (46, 64) for sliding connection to the terminals of the female connector, said first and second connection means being interconnected inside said body (81).

7. A connector according to claim 6, characterized in that it further includes a cover assembly (100) containing said cable immobilizing means (54) and connection means (91) receiving the individual wires of said cable, the cover assembly being fitted to said body and locked thereon beyond the connection head secured to said body in order to close the body while connecting said cable wires to said first connection means.

8. A connector according to claim 7, characterized in that the first connection means include respective forked contacts (65) for each wire (43) of said cable, each contact being beneath the end of one of the wires (43) so that when the cover assembly (100) is forced onto the body (81), each wire end is crimped into the fork of the corresponding contact.

9. A connector according to claim 8, characterized in that each forked contact (65) comprises at least two branches (66) each having on its inside surface(s) at least one sharp projection (68) adapted to tear the insulation of the respective wire (43) to establish contact with the core thereof.

10. A connector according to claim 9, characterized in that each forked contact (65) can receive wires (43) of various gauges.

11. A connector according to claim 8 or 9, characterized in that said second connection means (46. 64) include a printed circuit (46) having printed tracks (64) making contact with the respective terminals of the female connector and to which said fork-shaped contacts (65) are connected.

12. A connector according to claim 11, characterized in that said connection head (80) includes a main cavity (45) receiving said printed circuit (46), inclined walls (47) on which said printed circuit received in said main cavity rests, and guide grooves (49) for opening said main cavity to the outside and for positioning the terminals of the female connector on the tracks of the printed circuit (46), and in that said body (81) includes support means (48) and abutment means (79) for said printed circuit (46).

13. A connector according to any one of claims 7 to 12. characterized in that the connection means (91) have housings (70) into which the ends of the wires (43) of said cable are inserted.

14. A connector according to claim 13, characterized in that said cover assembly (100) includes a cover proper (42) having an open rear portion through which the end of the cable (44) can be inserted after its covering sheath has been removed to release the ends of the wires (43), and a front portion in which there are mounted said connection means (91) receiving the ends of said wires guided by an inclined bearing surface (52) between said front and rear portions, said rear portion receiving said immobilizing means for said cable.

15. A connector according to claim 14, characterized in that the rear portion of the cover (42) is provided with two side walls provided with internal racks (53), and in that said means for immobilizing said cable are constituted by a cable-immobilizing member (54) received between the internal racks, and external racks (55) designed to engage the racks (53) of the cover (42).

16. A connector according to claim 15, characterized in that said immobilizing member (54) also comprises a tab (56) on each side adapted to move in a groove (57) in each rack on the inside of the cover (42).

17. A connector according to claim 16, characterized in that the cover (42) includes side slots (60) enabling it to be fitted to the side walls of said body (81) and vertical grooves (61) received on corresponding projections (62) provided on the side walls of said body (81).

18. A connector according to claim 9, characterized in that each forked contact (65) is the first end of a connection terminal partially embedded in said body and whose other end makes the contact with the respective terminal of the female connector.

19. A connector according to any one of claims 14 to 17. characterized in that the cover (42) the body (81) and said immobilizing means (54) are metallized and electrically connected by direct contact to a shield and a drain wire of the cable (44) to protect the transmitted data against electromagnetic interference and electrostatic discharge.
